# EUROPÄISCHE PATENTSCHRIFT

(11) **EP 3 626 639 B1**
(45) Veröffentlichungstag und Bekanntmachung des Hinweises auf die Patenterteilung: **24.03.2021**
(21) Anmeldenummer: 19190328.5
(22) Anmeldetag: 06.08.2019
(51) Int. Cl.: B65B 59/04, B65B 7/16

(54) **VERPACKUNGSMASCHINE MIT AUTOMATISCHER KOMPONENTENERKENNUNG**
PACKAGING MACHINE WITH AUTOMATIC COMPONENT RECOGNITION
MACHINE D'EMBALLAGE À RECONNAISSANCE AUTOMATIQUE DES COMPOSANTS

(30) Priorität: 19.09.2018 DE 102018215913
(43) Veröffentlichungstag der Anmeldung: 25.03.2020
(73) Patentinhaber: MULTIVAC Sepp Haggenmüller SE & Co. KG, 87787 Wolfertschwenden (DE)
(72) Erfinder: BUCHBERGER, Peter, 87448 Waltenhofen (DE); GABLER, Albert, 87760 Lachen-Albishofen (DE)
(74) Vertreter: Grünecker Patent- und Rechtsanwälte PartG mbB

(56) Entgegenhaltungen:
- EP-A1- 2 295 226
- EP-A2- 2 306 255
- DE-A1-102011 054 890
- DE-B4-102005 059 312

## Beschreibung

Die vorliegende Erfindung betrifft eine Verpackungsmaschine mit einem Greifersystem und einer automatischen Komponentenerkennung.

Bei Verpackungsmaschinen, insbesondere bei deren Arbeitsstationen, wie beispielsweise einer Siegelstation, ist es mitunter nötig, Komponenten aufgrund von Verschleiß oder zur Produktanpassung auszutauschen.

Aus der DE 10 2005 059 312 B4 ist bekannt, Austauschteile mit drahtlos maschinenlesbaren Kennzeichnungen auszustatten, um beim Einbau diese Komponenten zu identifizieren, deren Zulassung zu überprüfen und mögliche Einstellparameter, wie beispielsweise Betriebstemperaturen und Betriebsdrücke, einzustellen.

Aus der WO 03/000481 A1 ist eine Siegelstation einer Verpackungsmaschine bekannt, bei welcher ein Werkzeug, beispielsweise ein Siegelwerkzeugunterteil mit einer Formmulde, austauschbar und mittels einer Hubvorrichtung anhebbar und absenkbar ist. Um die Maschinenparameter, wie beispielsweise den unteren und oberen Totpunkt der Hubfördereinrichtung, an das jeweilige Format des Siegelwerkzeugunterteils automatisch anzupassen, weist das Siegelwerkzeugunterteil einen abfragbaren Datenspeicher auf, aus welchem die Sollwerte für die Maschineneinstellungen ausgelesen werden können.

Insbesondere für Verpackungsmaschinen mit Arbeitsstationen, welche ein Greifersystem aufweisen, sind die Möglichkeiten zur automatischen Einstellung von Betriebsparametern bislang jedoch unbefriedigend.

Aufgabe der vorliegenden Erfindung ist es deshalb, eine Verpackungsmaschine mit austauschbaren Komponenten und einer verbesserten automatischen Betriebsanpassung bereitzustellen.

Die Aufgabe wird erfindungsgemäß gelöst durch eine Verpackungsmaschine gemäß Anspruch 1. Vorteilhafte Weiterbildungen der Erfindung sind in den Unteransprüchen angegeben.

Eine erfindungsgemäße Verpackungsmaschine umfasst eine Arbeitsstation, einen Zuförderer, einen Abförderer, ein Steuerungssystem und ein Greifersystem. Das Greifersystem umfasst einen Greifer, welcher wiederum einen ersten und einen zweiten Greiferarm zum Erfassen von Verpackungsschalen und zum Bewegen dieser Verpackungsschalen in die Arbeitsstation hinein und/oder aus dieser heraus, umfasst. Die Arbeitsstation umfasst ein Werkzeugoberteil und ein Werkzeugunterteil, wovon eines oder beide bewegbar sind, um die Arbeitsstation zu öffnen und zu schließen. Die Arbeitsstation umfasst des Weiteren ein oder mehrere austauschbare Formatteile, um Verpackungsschalen mit unterschiedlichen Größen oder Formaten zu verarbeiten. Dabei weist zumindest eines von dem Werkzeugoberteil, dem Werkzeugunterteil, dem Greifer, den Greiferarmen und den Formatteilen eine Kennzeichnung auf, und das Steuerungssystem ist dazu konfiguriert, mittels eines Sensors die Kennzeichnung automatisch auszulesen, eine Kollisionsraumberechnung durchzuführen und die Verpackungsmaschine, insbesondere die Bewegung mindestens einer bewegbaren Komponente, in Abhängigkeit der Kollisionsraumberechnung automatisch zu steuern.

Bewegbare Komponenten können beispielsweise das Werkzeugoberteil, das Werkzeugunterteil, der Greifer, die relativ zueinander bewegbaren Greiferarme und/oder die an den Werkzeugober- und unterteilen angebrachten Formatteile sein.

Das Steuerungssystem identifiziert also zunächst die verwendeten austauschbaren Komponenten, wobei auch deren generelle Zulässigkeit für die Verpackungsmaschine sowie deren Kompatibilität untereinander geprüft werden kann. Sind alle Komponenten für den gemeinsamen Betrieb zugelassen, so ist das Steuerungssystem in der Lage, anhand der Kollisionsraumberechnung die erlaubten Fahrwege und -zeitpunkte zu berechnen oder auch aus einer Datenbank zu entnehmen. So werden, insbesondere zum Erreichen möglichst kurzer Prozesszeiten, die z.B. Bewegungsmuster des ersten Greifers, eines möglicherweise vorhandenen zweiten Greifers sowie des Werkzeugoberteils und/oder Werkzeugunterteils ermittelt. Unter einem "Kollisionsraum" ist dabei der Bereich zu verstehen, in welchem ein unerwünschtes Aufeinandertreffen einer bewegten Komponente mit einer anderen Komponente möglich ist. Dabei ist der Kollisionsraum zweier bewegter Komponenten zeitabhängig und die jeweiligen Fahrwege können sich entsprechend überschneiden.

Es können damit sogenannte Frühstartzeitpunkte ermittelt werden. Dies bedeutet, dass beispielsweise ein Greifer bereits eine Bewegung in Richtung des Innenraums der Arbeitsstation starten kann, auch wenn diese noch nicht vollständig geöffnet ist, und zum Startzeitpunkt des Greifers dessen vollständige Bewegung nicht zulassen würde. Da sich das Werkzeugoberteil und/oder das Werkzeugunterteil jedoch ebenfalls in einer Öffnungsbewegung befinden, kann auch die Bewegung des Greifers, also beispielsweise das Einfahren in die Arbeitsstation, aufgrund des Zeitverlaufs ohne Unterbrechung vollständig beendet werden. Entsprechend der Kollisionsraumberechnung können also die Bewegungen der Komponenten zumindest phasenweise gleichzeitig erfolgen und somit die Prozesszeiten signifikant verkürzt werden. Bislang musste bei der Einstellung der Zeitpunkte der Frühstarts immer von einem ungünstigsten Fall ausgegangen werden, also beispielsweise immer ein Greifer mit den größten möglichen Abmessungen angenommen werden. Zusätzlich musste mit Sicherheitswerten gearbeitet werden. So konnten die Leistungsreserven der Maschine nicht voll genutzt werden. Nun findet jedoch eine exakte Berechnung basierend auf den tatsächlichen Abmessungen statt, wodurch das Einsparpotential an Prozesszeit voll ausgenutzt werden kann.

In einer bevorzugten Variante ist die Kennzeichnung ein Barcode, ein RFID-Tag, ein Datenträger oder eine Codierung. Eine Auslesung der Kennzeichnung durch den Sensor ist dabei zweckmäßig berührungsfrei möglich und es ist sinnvoll, alle Kennzeichnungen mittels eines einzigen Sensors auszulesen, wobei die erhaltenen Daten jeweils anhand einer eindeutigen Kennung der Komponente zugeordnet werden können, wie dies beispielsweise durch RFID-Tags möglich ist. Ebenso ist es auch möglich, unterschiedliche Sensoren an unterschiedlichen Orten anzubringen, wobei jeweils lediglich eine Kennzeichnung in Reichweite ist, was beispielsweise bei Verwendung eines Barcodes realisierbar ist. Eine Codierung kann beispielsweise auch über Näherungsschalter erfolgen, die mittels Busknoten im Werkzeugunterteil bzw. -oberteil ausgelesen werden können. Die Erfassung der Kennzeichnungen kann also über berührungslose Funktechnik und auch optische Erkennung erfolgen.

In einer vorteilhaften Variante sind die Greiferarme austauschbar und mindestens einer davon weist eine Kennzeichnung auf. So kann beispielsweise die Anzahl der in der Arbeitsstation gleichzeitig verarbeiteten Verpackungsschalen in Abhängigkeit ihrer Größe festgelegt werden, also bei entsprechender Wahl des Werkzeugs mehrere Verpackungsschalen gleichzeitig versiegelt werden, wenn diese kleiner sind. Passend dazu wird der Greiferarm gewählt, um die gewünschte Anzahl von Verpackungsschalen gleichzeitig in die Arbeitsstation zu transportieren. Durch die Kennzeichnung des Greiferarms kann das Steuerungssystem automatisch die Fahrwege bezüglich Höhe, Länge, Start- und Endpunkte anpassen. Somit ist eine Verwendung der Verpackungsmaschine für unterschiedliche Formate möglich und es werden gleichzeitig die Prozesszeiten auf einem Minimum gehalten.

In einer weiteren vorteilhaften Variante ist ein Datensatz mit geometrischen Abmessungen der jeweiligen Komponente und/oder Prozessdaten in der Kennzeichnung gespeichert und das Steuerungssystem ist dazu konfiguriert, den Datensatz auszulesen. Es können beispielsweise Prozessdaten zur Rezepterstellung wie Siegeltemperatur, Siegelzeiten, Begasungszeiten, etc., und Gewichts- oder geometrische Informationen der einzelnen Komponenten wie Abmessungen der Schalenaufnahme sowie des Werkzeugober- und -unterteils, Breite und Profiltiefe des Greiferarms, Abstand der Unterkante des Greiferarms zur Transportebene, etc., gespeichert sein. Es werden also alle benötigten Daten in der Kennzeichnung selbst, beispielsweise einem RFID-Tag vorgehalten und von dem Steuerungssystem ausgelesen, was weitere Datenbanken sowie zugehörige Hard- und Softwareverbindungen unnötig macht und die Mehrfachnutzung an verschiedenen Maschinen ermöglicht.

Zweckmäßig ist ein Datensatz mit geometrischen Daten für die jeweilige Komponente und/oder Prozessdaten in einer mit dem Steuerungssystem verbundenen Datenbank gespeichert und die Kennzeichnung referenziert jeweils den Datensatz in der Datenbank und das Steuerungssystem ist dazu konfiguriert, den Datensatz auszulesen. Somit können auf einfache Weise größere Datenmengen vorgehalten werden, als dies beispielsweise auf einem RFID-Tag möglich ist. Zudem sind die Daten in einer solchen Datenbank einfach mittels PC-Zugriff editierbar, falls beispielsweise Rezeptdaten geändert werden sollen, oder später neue Daten, wie beispielsweise das Werkzeuggewicht, ergänzt werden sollen.

Vorzugsweise ist das Steuerungssystem dazu konfiguriert, eine Geschwindigkeit und/oder einen Fahrweg und/oder eine Beschleunigung und/oder einen Startzeitpunkt der Bewegungen der bewegbaren Komponenten zu steuern. Die Beschleunigung kann dabei positiv und negativ sein, also die Geschwindigkeit erhöhen oder sie reduzieren. Somit können alle relevanten Parameter aufeinander abgestimmt werden, um möglichst niedrige Prozesszeiten zu erreichen, da zum Beispiel die zur Verfügung stehenden Beschleunigungsstrecken durch die Geometrie der Komponenten festgelegt werden.

In einer gängigen Variante ist das Steuerungssystem dazu konfiguriert, Bewegungen mehrerer bewegbarer Komponenten kollisionsfrei und zumindest phasenweise gleichzeitig zu veranlassen. So kann beispielsweise ein Greifer sukzessive mit dem Öffnen der Arbeitsstation in diese hineingefahren werden. Ebenso können ein erster Greifer, welcher zum Transport von Verpackungsschalen in die Arbeitsstation dient, und ein zweiter Greifer, welcher zum Transport von Verpackungsschalen aus der Arbeitsstation dient, zumindest phasenweise gleichzeitig gefahren werden. Die Bewegungen aller Komponenten werden also derart koordiniert, dass ein möglichst zeiteffizienter Prozesstakt und niedrige Prozesszeiten realisiert werden. Zum Verdeutlichen eines zeitlichen Einsparpotentials kann folgendes Beispiel dienen: Ein Greifer schließt, während sich die Arbeitsstation noch öffnet, also das Werkzeugunterteil nach unten bewegt wird. Es wird von hohen Verpackungsschalen ausgegangen, bei welchen ein Abstand der Transportebene zu einer Unterkante des Greifarms mindestens 25 mm beträgt. Die Zeit, für den Gesamtfahrweg zum Schließen des Greifers kann mit 300 ms angenommen werden. Die Zeit bis sich der Greifer am Kollisionsraum der Schalenaufnahme bzw. des Werkzeugunterteils befindet, beträgt 100 ms. Die Zeit für eine überlappende Bewegung in der Arbeitsstation unter Berücksichtigung der berechneten Kollisionsräume beträgt 139 ms. Hierbei kann das Werkzeugunterteil noch 20 mm bis in die Endlage fahren. Die effektive Greiferschließzeit für diesen Teil des Prozesstakts beträgt damit: 300 ms - 100 ms - 139 ms = 61 ms und somit liegt das Einsparpotential bei 239 ms.

Im Folgenden werden Ausführungsbeispiele der Erfindung anhand der Figuren näher beschrieben. Dabei zeigen
- Figur 1:: eine schematische Seitenansicht einer Verpackungsmaschine,
- Figur 2 A, B, C:: eine schematische Seitenansicht jeweils einer Phase eines Greifvorgangs zum Entnehmen einer Verpackungsschale aus einer Arbeitsstation.

Einander entsprechende Komponenten sind in den Figuren jeweils mit gleichen Bezugszeichen versehen.

Figur 1 zeigt eine schematische Seitenansicht einer Verpackungsmaschine 1 in Form einer Schalenverschließmaschine mit einer Arbeitsstation 3, die ein Werkzeugoberteil 5 und ein vertikal bewegbares Werkzeugunterteil 7, mit welchem die Arbeitsstation 3 geöffnet und geschlossen werden kann, umfasst. In der Arbeitsstation 3 ist eine Verpackungsschale 9 gezeigt, welche beispielsweise mit einer Oberfolie 11 versiegelt wird. Die Verpackungsschale 9 wird von einem Zuförderer 13 in Transportrichtung T zur Arbeitsstation 3 bewegt und von einem Abförderer 15 nach der Bearbeitung weitertransportiert. Ein Greifersystem 17 umfasst in diesem Beispiel einen ersten und einen zweiten Greifer 19, 21 welche mittels jeweils einem Transportschlitten 23 verschiebbar auf einem Führungsgestänge 25 gelagert sind. Dabei dient der erste Greifer 19 zum Transport der Verpackungsschale 9 von dem Zuförderer 13 in die Arbeitsstation 3 und der zweite Greifer 21 zum Transport der Verpackungsschale 9 aus der Arbeitsstation 3 auf den Abförderer 15. Die Greifer 19, 21 bzw. die Transportschlitten 23 werden von jeweils einem Antrieb 27 bewegt. Bewegliche und austauschbare Komponenten, wie zum Beispiel die Greifer 19, 21, sind mit einer Kennzeichnung 29, beispielsweise einem RFID-Tag, versehen, die von einem Sensor 31 erfasst werden kann, um die Komponente zu identifizieren. Vom Sensor 31 werden die ermittelten Daten an ein Steuerungssystem 33 weitergeleitet und können mit Daten einer verbundenen Datenbank 35 verknüpft werden. Das Steuerungssystem 33 ist dazu konfiguriert, die Antriebe 27 in Abhängigkeit der ermittelten Daten zu steuern.

Die Figuren 2A, B und C zeigen eine schematische Seitenansicht in Transportrichtung T, also senkrecht zur Perspektive von Figur 1.

Figur 2A zeigt eine Verpackungsschale 9, welche in einer Schalenaufnahme eines angehobenen Werkzeugunterteils 7 gehalten wird. Die Arbeitsstation 3 ist bereits geringfügig geöffnet, also das Werkzeugunterteil 7 von dem Werkzeugoberteil 5 beabstandet, beispielsweise nach einem Versiegeln der Verpackungsschale 9 mit der Oberfolie 11. Um eine Schalenaufnahme mit passender Größe für die Verpackungsschale 9 zu erhalten, kann ein austauschbares Formatteil 36 in dem Werkzeugunterteil 7 eingebracht werden. Die Oberfolie 11 ist der Übersichtlichkeit halber nicht gezeigt. Ein Greifer, in diesem Fall der zweite Greifer 21, weist einen ersten Greiferarm 37 und einen zweiten Greiferarm 39 auf, wobei der Greifer 21 an einem Transportschlitten 23 gelagert ist und der Transportschlitten 23 wiederum verschiebbar mit dem Führungsgestänge 25 verbunden ist. Entsprechend der Abmessungen sowie der örtlichen Positionen sind für den Greifer 21 sowie das Werkzeugunterteil 7 von dem Steuerungssystem 33 berechnete Kollisionsräume 41 gestrichelt dargestellt. Die von den Kennzeichnungen 29 ausgelesenen Daten enthalten die Informationen zu den Abmessungen der jeweiligen Komponenten und/oder verweisen auf zugehörige Datensätze in der Datenbank 35. Das Steuerungssystem 33 ermittelt daraus die zeitabhängigen Kollisionsräume 41 in Abhängigkeit eines Fahrwegs. Eine Randbedingung bei der Ermittlung der Kollisionsräume 41 als Teil der Berechnung der Fahrwege kann sein, die Abstände der Kollisionsräume 41 zu minimieren. So sind die Greiferarme 37, 39 unter Berücksichtigung eines Sicherheitsabstands dem Werkzeugunterteil 7 maximal nah angenähert.

Figur 2B zeigt das Werkzeugunterteil 7 in einer abgesenkten Position, wodurch die Verpackungsschale 9 freigegeben wird. Die Greiferarme 37, 39 sind unter Berücksichtigung der Kollisionsräume 41 in die Arbeitsstation 3 eingefahren. Das Einfahren der Greiferarme 37, 39 kann dabei sukzessive mit dem Absenken des Werkzeugunterteils 7 geschehen, und zwar jeweils so weit, wie die aktuelle Position des Werkzeugunterteils 7 dies erlaubt. Aufgrund der Berechnung der Kollisionsräume 41 kann die Greiferbewegung also bereits begonnen werden, während das Werkzeugunterteil 7 noch verfahren wird.

Figur 2C zeigt die Greiferarme 37, 39 weiter nach innen gefahren, sodass die Verpackungsschale 9 gegriffen wird und aus der Arbeitsstation 3 bewegt werden kann.

Ausgehend von den oben dargestellten Ausführungsformen einer Verpackungsmaschine 1 sind vielerlei Variationen derselben möglich. So sind die Greiferarme 37, 39 austauschbar, um insbesondere eine unterschiedliche Anzahl von Verpackungsschalen 9 gleichzeitig zu transportieren.

## Patentansprüche

1. Verpackungsmaschine (1) mit einer Arbeitsstation (3), einem Zuförderer (13), einem Abförderer (15), einem Steuerungssystem (33) und einem Greifersystem (17), wobei das Greifersystem (17) einen Greifer (19, 21) umfasst, um Verpackungsschalen (9) in die Arbeitsstation (3) hinein und/oder aus dieser heraus zu bewegen, und der Greifer (19, 21) einen ersten und einen zweiten Greiferarm (37, 39) zum Erfassen der Verpackungsschalen (9) umfasst, und die Arbeitsstation (3) ein Werkzeugoberteil (5) und ein Werkzeugunterteil (7) umfasst, wovon eines oder beide bewegbar sind, um die Arbeitsstation (3) zu öffnen und zu schließen, und die Arbeitsstation (3) ein oder mehrere austauschbare Formatteile (36) umfasst, um Verpackungsschalen (9) mit unterschiedlichen Größen oder Formaten zu verarbeiten, wobei zumindest eines von dem Werkzeugoberteil (5), dem Werkzeugunterteil (7), dem Greifer (19, 21), den Greiferarmen (37, 39) und den Formatteilen (36) eine Kennzeichnung (29) aufweist und das Steuerungssystem (33) dazu konfiguriert ist, mittels eines Sensors (31) die Kennzeichnung (29) automatisch auszulesen, eine Kollisionsraumberechnung durchzuführen und die Verpackungsmaschine (1), insbesondere die Bewegung mindestens einer bewegbaren Komponente (5, 7, 19, 21, 23, 36, 37, 39), in Abhängigkeit der Kollisionsraumberechnung automatisch zu steuern.

2. Verpackungsmaschine nach Anspruch 1, **dadurch gekennzeichnet, dass** die Kennzeichnung (29) ein Barcode, ein RFID-Tag, ein Datenträger oder eine Codierung ist.

3. Verpackungsmaschine nach einem der vorangegangenen Ansprüche, **dadurch gekennzeichnet, dass** die Greiferarme (37, 39) austauschbar sind und mindestens einer davon eine Kennzeichnung (29) aufweist.

4. Verpackungsmaschine nach einem der vorangegangenen Ansprüche, **dadurch gekennzeichnet, dass** ein Datensatz mit geometrischen Abmessungen der jeweiligen Komponente (5, 7, 19, 21, 23, 36, 37, 39) und/oder Prozessdaten in der Kennzeichnung (29) gespeichert ist und das Steuerungssystem (33) dazu konfiguriert ist, den Datensatz auszulesen.

5. Verpackungsmaschine nach einem der Ansprüche 1 bis 3, **dadurch gekennzeichnet, dass** ein Datensatz mit geometrischen Daten für die jeweilige Komponente (5, 7, 19, 21, 23, 36, 37, 39) und/oder Prozessdaten in einer mit dem Steuerungssystem (33) verbundenen Datenbank (35) gespeichert ist und die Kennzeichnung (29) jeweils den Datensatz in der Datenbank (35) referenziert und das Steuerungssystem (33) dazu konfiguriert ist, den Datensatz auszulesen.

6. Verpackungsmaschine nach einem der vorangegangenen Ansprüche, **dadurch gekennzeichnet, dass** das Steuerungssystem (33) dazu konfiguriert ist, eine Geschwindigkeit und/oder einen Fahrweg und/oder eine Beschleunigung und/oder einen Startzeitpunkt der Bewegungen der bewegbaren Komponente (5, 7, 19, 21, 23, 36, 37, 39) zu steuern.

7. Verpackungsmaschine nach einem der vorangegangenen Ansprüche, **dadurch gekennzeichnet, dass** das Steuerungssystem (33) dazu konfiguriert ist, Bewegungen mehrerer bewegbarer Komponenten (5, 7, 19, 21, 23, 36, 37, 39) kollisionsfrei und zumindest phasenweise gleichzeitig zu veranlassen.

## Claims

1. A packaging machine (1) comprising a work station (3), an infeed conveyor (13), an outfeed conveyor (15), a control system (33) and a gripper system (17), the gripper system (17) comprising a gripper (19, 21) for moving packaging trays (9) into and/or out of the work station (3), the gripper (19, 21) comprising first and second gripper arms (37, 39) for gripping the packaging trays (9), 39) for gripping the packaging trays (9), and the work station (3) comprises a tool top (5) and a tool bottom (7), one or both of which are movable to open and close the work station (3), and the work station (3) comprises one or more interchangeable format parts (36) for processing packaging trays (9) of different sizes or formats, where at least one of the upper tool part (5), the lower tool part (7), the gripper (19, 21), the gripper arms (37, 39) and the format parts (36) has a marking (29) and the control system (33) is configured for this purpose, automatically read the identification (29) by means of a sensor (31), - carry out a collision space calculation and automatically control the packaging machine (1), in particular the movement of at least one movable component (5, 7, 19, 21, 23, 36, 37, 39), as a function of the collision space calculation.

2. Packaging machine according to claim 1, **characterised in that** the identification (29) is a barcode, an RFID tag, a data carrier or a coding.

3. Packaging machine according to any one of the preceding claims, - **characterised in that** the gripper arms (37, 39) are interchangeable and at least one of them has a marking (29).

4. Packaging machine according to any one of the preceding claims, - **characterised in that** a data set with geometric dimensions of the respective component (5, 7, 19, 21, 23, 36, 37, 39) and/or process data is stored in the identification (29) and the control system (33) is configured to read out the data set.

5. Packaging machine according to any one of claims 1 to 3, **characterised in that** a data record with geometric data for the respective component (5, 7, 19, 21, 23, 36, 37, 39) and/or process data is stored in a database (35) connected to the control system (33), and the identification (29) respectively identifies the data record in the database (35) is referenced and the control system (33) is configured to read the data set.

6. A packaging machine according to any one of the preceding claims, - **characterised in that** the control system (33) is configured to control a speed and/or a travel path and/or an acceleration and/or a start timing of the movements of the movable component (5, 7, 19, 21, 23, 36, 37, 39).

7. A packaging machine according to any one of the preceding claims, **characterised in that** the control system (33) is configured to cause movements of a plurality of movable components (5, 7, 19, 21, 23, 36, 37, 39) to occur simultaneously without collision and at least in phases.

## Revendications

1. Machine d'emballage (1) comprenant un poste de travail (3), un convoyeur d'entrée (13), un convoyeur de sortie (15), un système de commande (33) et un système de préhension (17), le système de préhension (17) comprenant une pince (19, 21) pour déplacer des plateaux d'emballage (9) dans et/ou hors du poste de travail (3), la pince (19, 21) comprenant des premier et second bras de préhension (37, 39) pour la préhension des plateaux d'emballage (9), et le poste de travail (3) comprend un outil supérieur (5) et un outil inférieur (7), dont l'un ou les deux sont mobiles pour ouvrir et fermer le poste de travail (3), et le poste de travail (3) comprend une ou plusieurs pièces de format interchangeables (36) pour le traitement de plateaux d'emballage (9) de tailles ou de formats différents, où au moins l'un des éléments suivants: la partie supérieure de l'outil (5), la partie inférieure de l'outil (7), la pince (19, 21), les bras de la pince (37, 39) et les parties de format (36), présente une marque d'identification (29) et le système de contrôle (33) est configuré à cet effet, lire automatiquement l'identification (29) au moyen d'un capteur (31), effectuer un calcul de l'espace de collision et commander automatiquement la machine d'embal-lage (1), en particulier le mouvement d'au moins un élément mobile (5, 7, 19, 21, 23, 36, 37, 39), en fonction du calcul de l'espace de collision.

2. Machine d'emballage selon la revendication 1, **caractérisée en ce que** l'identification (29) est un code à barres, une étiquette RFID, un support de données ou un codage.

3. Machine d'emballage selon l'une des revendications précédentes, **caractérisée en ce que** les bras de préhension (37, 39) sont interchangeables et qu'au moins l'un d'entre eux comporte un marquage (29).

4. Machine d'emballage selon l'une des revendications précédentes, **caractérisée en ce qu'**un ensemble de données avec les dimensions géométriques du composant respectif (5, 7, 19, 21, 23, 36, 37, 39) et/ou des données de processus est stocké dans l'identification (29) et le système de contrôle (33) est configuré pour lire l'ensemble de données.

5. Machine d'emballage selon l'une quelconque des revendications 1 à 3, **caractérisée en ce qu'**un jeu de données avec des données géométriques pour le composant respectif (5, 7, 19, 21, 23, 36, 37, 39) et/ou des données de processus est stocké dans une base de données (35) reliée au système de commande (33), et l'identification (29) identifie respecti-vement le jeu de données dans la base de données (35) est référencé et le système de contrôle (33) est configuré pour lire l'ensemble des données.

6. Machine d'emballage selon l'une quelconque des revendications précédentes, **caractérisée en ce que** le système de commande (33) est configuré pour contrôler une vitesse et/ou un trajet de déplacement et/ou une accélération et/ou un moment de démarrage des mouvements du composant mobile (5, 7, 19, 21, 23, 36, 37, 39).

7. Machine d'emballage selon l'une quelconque des revendications précédentes, **caractérisée en ce que** le système de commande (33) est configuré pour provoquer des mouvements d'une pluralité de composants mobiles (5, 7, 19, 21, 23, 36, 37, 39) qui se produisent simultanément sans collision et au moins par phases.
